# FASCICULE DE BREVET EUROPEEN

(11) **EP 2 058 477 B1**
(45) Date de publication et mention de la délivrance du brevet: **07.08.2013**
(21) Numéro de dépôt: 08168197.5
(22) Date de dépôt: 03.11.2008
(51) Int. Cl.: F01D 25/16, F01D 9/04

(54) **Raccordement de bras radiaux a une virole circulaire par des axes et des entretoises**
Verbindung von radialen Streben mit einem kreisförmigen Gehäuse durch Stifte und Abstandshalter
Connection of radial struts to a circular casing by pins and spacers

(30) Priorité: 09.11.2007 FR 0758941
(43) Date de publication de la demande: 13.05.2009
(73) Titulaire: SNECMA, 75015 Paris (FR)
(72) Inventeur: Drelon, Godefroy Francis, Frédéric, 42000 Saint-Etienne (FR); Prestel, Sébastien, Jean, Laurent, 91290 Arpajon (FR); Soupizon, Jean-Luc, 77530 Vaux le Penil (FR)
(74) Mandataire: Ilgart, Jean-Christophe

(56) Documents cités:
- EP-A- 1 149 987
- EP-A- 1 482 130
- GB-A- 2 272 027
- US-A- 5 180 282
- US-A- 5 292 227

## Description

Le sujet de l'invention est le raccordement de bras radiaux à une virole circulaire par des axes et des entretoises, notamment dans les turbomachines employées dans l'aéronautique.

Certains agencements de ces turbomachines comprennent une virole extérieure concentrique à une virole d'un moyeu intérieur et jointe à elle par des bras radiaux et délimitant une chambre annulaire ou une portion de veine d'écoulement des gaz, elle aussi annulaire mais ouverte à ses extrémités axiales. Un exemple apparaît à la figure 1, qui représente de façon partielle et schématique une turbomachine comprenant classiquement, entre un stator 1 et un rotor 2, successivement des compresseurs à basse pression 3 et haute pression 4, une chambre de combustion 5, et des turbines à haute pression 6 et basse pression 7 ; le rotor 2 peut se trouver divisé en deux parties séparées entre les turbines 6 et 7, et un moyeu intérieur 8 s'étend entre ces deux parties pour maintenir une forme lisse d'une veine 9 d'écoulement des gaz dans la turbomachine. Le moyeu intérieur 8 est soutenu par des bras 10 essentiellement radiaux qui joignent sa virole (circulaire intérieure) à une virole extérieure 11 concentrique appartenant au stator 1 et qui délimite aussi la veine 9 d'écoulement des gaz, du côté extérieur opposé. Les bras 10 sont des profilés de section simple, généralement rectangulaire. Ils sont soumis aux températures élevées atteintes par les gaz de combustion, tout en influant sur leur écoulement. Il est nécessaire de les entourer de carénages 12 séparés d'eux d'un jeu suffisant, pour les protéger quelque peu de l'échauffement et pour offrir un profil de contournement de bonne qualité aérodynamique aux gaz. La figure 4 illustre l'assemblage de la virole extérieure 11, des bras 10 et du moyeu intérieur à l'état isolé, afin d'en donner une idée plus nette. Les brides d'assemblage (non référencées) au stator 1 et au rotor 2 y apparaissent.

Des difficultés apparaissent pour faire l'assemblage des bras 10 à la virole extérieure 11, que les bras 10 soient d'une pièce avec le moyeu intérieur 8 ou aient été assemblés auparavant à lui, puisque les carénages 12, enfilés autour des bras 10, ne laissent que peu de jeu jusqu'à la virole extérieure 11.

Le mouvement d'accostage des bras 10 aux emplacements d'assemblage de la virole extérieure 11 est donc délicat à réaliser, de même que l'introduction des outils nécessaires à l'assemblage à travers le jeu des carénages 12. Le raccordement entre les bras 10 et la virole extérieure 11 doit être conçu pour satisfaire à ces contraintes, mais aussi pour tenir aux efforts importants exercés sur les bras en service et aux échauffements importants qu'ils subissent malgré les carénages 12.

Un montage classique, illustré à la figure 2, consiste à réaliser un perçage à l'extrémité de chaque bras 10, à établir une oreille 13 percée sur la virole extérieure 11, à placer le bras 10 contre l'oreille 13 de façon à aligner son perçage avec le perçage de l'oreille, et à faire passer un boulon 14 à travers l'alignement des perçages et qui fait office d'axe de support ; mais les efforts subis par le bras 10 soumettent les pièces de l'assemblage à des efforts plus importants à cause du port-à-faux du montage, et notamment le boulon est chargé en flexion, ce qui est désavantageux et oblige à bien sur-dimensionner les pièces du raccordement, de façon à résister aux contraintes de flexion plus importantes que dans le cas d'une configuration symétrique à deux oreilles. C'est pourquoi, dans une autre conception, illustrée à la figures 3, la virole extérieure 11 est pourvue de deux oreilles parallèles 15 et 16 entre lesquelles l'extrémité du bras 10 est placée et un boulon 17 est monté en passant par les perçages du bras 10 et des deux oreilles 15 et 16. Les efforts de flexion sont alors réduits, et le raccordement peut être construit de façon plus légère, mais un dilemme apparaît alors : si les oreilles 15 et 16 sont écartées (ce qui peut être imposé par un montage qui nécessite une approche du bras 10 dans une direction non parallèle aux faces des oreilles 15 et 16) le montage est facile mais le boulon 17 subit un cisaillement, et une flexion importants (même si la flexion est moins importante grâce à la symétrie de la configuration) et le montage possède du jeu ; et rapprocher les oreilles 15 et 16 l'une de l'autre, lors du montage, en serrant le boulon 17, n'est pas avantageux car les contraintes internes deviennent excessives et le boulon 17 se grippera plus facilement ; si au contraire les oreilles 15 et 16 sont construites proches l'une de l'autre, le jeu avec l'extrémité du bras 10 devient faible ou même nul et la flexion du boulon 17 disparaît, mais il devient difficile d'introduire les bras 10 entre les oreilles 15 et 16, voire impossible si les bras 10 sont dirigés avec une inclinaison dans la direction angulaire de la machine, ce qui est très fréquent d'après le redressement d'écoulement des gaz qu'ils doivent exercer, car le montage doit s'effectuer alors selon un mouvement en hélice qui ne permet pas d'exercer des efforts nécessaires à l'introduction.

D'autres conceptions de raccordement entre les bras et la virole extérieure font appel à des pièces intermédiaires, assemblées à la fois à la virole et aux bras. Un exemple est dans le document US 5 272 869. Elles présentent souvent les inconvénients d'avoir des dimensions excessives pour permettre un montage aisé et sont généralement boulonnées aux bras, avec le risque de rendre le démontage des bras impossible si les boulons se grippent.

Ce dernier inconvénient subsiste dans d'autres raccordements, d'après lesquels les bras sont unis directement à la virole par des boulons traversant celle-ci et orientés parallèlement à la direction des bras. Un exemple est dans le document US 6 439 841. Les vis peuvent être engagées dans des douilles taraudées serties dans des perçages du bras, ou engagées avec du jeu dans des perçages lisses du bras qui débouchent sur des ouvertures dans lesquelles on peut introduire et visser les écrous des boulons.

Des autres conceptions de raccordement sont décrites dans les documents EP-A-1 482 130, US-A-5 292 227, US-A-5 180 282 et GB-A-2 272 027.

Les avantages obtenus par l'invention par rapport à ces différentes conceptions peuvent être explicités comme voici : le montage du raccordement est facile, même avec les accès réduits dont le carénage est responsable ; les pièces du raccordement sont simples, de petit volume et peu pesantes ; des efforts supplémentaires redevables à des porte-à-faux ou à des déformations au montage sont évités ; les boulons sont disjoints du bras, en contact avec des pièces moins chaudes, et donc moins sujets aux échauffements et aux grippages ; et la mise en position précise des bras sur la virole est garantie.

Sous une forme générale, l'invention concerne un agencement comprenant une virole circulaire, des bras essentiellement radiaux joignant la virole à une autre virole concentrique, et des raccordements des bras à la virole ou au moyen intérieur, les raccordements comprenant chacun au moins un perçage traversant le bras parallèlement à la virole, un axe traversant chacun desdits perçages, caractérisé en ce que l'axe est muni d'une paire de perçages de part et d'autre du bras, et les raccordements comprennent encore une paire d'entretoises disposées de part et d'autre du bras entre l'axe et la virole, des perçages traversant la virole et les entretoises et formant des alignements avec les perçages de l'axe, et des boulons traversant les alignements des perçages et serrant la virole, l'axe et les entretoises.

Au sens de l'invention, la virole raccordée au bras de la façon indiquée peut être la virole extérieure 11, comme il est usuel, mais aussi la virole circulaire du moyen intérieur 8 : l'agencement serait le même hors quelques modifications de dimensions.

Dans une réalisation préférée, l'agencement comprend encore une paire des axes pour chacun des raccordements, les axes de la paire étant parallèles, et quatre alignements des perçages susdits et des boulons susdits.

Dans une autre forme de réalisation, l'agencement comprend des pions de mise en position dans d'autres alignements de perçage qui s'étendent dans le bras, et soit dans la virole soit dans l'axe ou les axes.

Un autre aspect de l'invention est une turbomachine comprenant l'agencement de raccordement détaillé ci-dessus.

L'invention sera maintenant décrite en référence aux figures suivantes :
- la figure 1 déjà décrite représente une turbomachine équipée de l'invention ;
- les figures 2 et 3 déjà décrites représentent deux modes de réalisation ou d'assemblage conformes à l'art connu ;
- la figure 4, déjà décrite, représente une vue complète de la virole et des bras une fois assemblés ;
- et les figures 5, 6, 7, 8 et 9 représentent plus précisément l'invention.

L'assemblage est représenté à la figure 5, et ses éléments aux figures 6, 7, 8 et 9.

L'extrémité du bras 10 porte deux perçages 20 parallèles, établis à son extrémité à travers la plus petite dimension et de deux côtés opposés (figures 5 et 8). Des axes 21 (figures 5 et 6) sont engagés au travers des perçages 20 tout en en dépassant. Ils comprennent une portion centrale 22 ayant la même section - de préférence circulaire - que les perçages 20 et logée en eux et deux portions latérales 23 saillant du bras 10 et traversées chacune par un perçage d'axe 24. Les portions latérales 23 sont munies de méplats 25. L'agencement comprend encore des entretoises 26 (figures 5 et 7), traversées par une paire de perçages d'entretoise 27 parallèles entre eux.

La virole extérieure 11 est munie d'un bossage 28 (figures 5 et 9) associé à chacun des raccordements et dont la surface est plane ou cylindrique, le cylindre admettant le même axe que la turbomachine. Elle est traversée par des perçages, dont quatre perçages extérieurs 29 et deux perçages intérieurs 30, à travers chaque bossage 28.

L'assemblage s'effectue en montant les carénages 12 (qui ne sont pas représentés sur les dernières figures) autour des bras 10 et en introduisant l'assemblage composé du moyeu intérieur 8, des bras 10 et des carénages 12 dans la virole extérieure 11 d'un mouvement axial. La mise en position est faite quand les perçages intérieurs 30 viennent en prolongement de perçages 31 établis dans les extrémités du bras 10 (figure 8). Des pions de mise en position 32 peuvent alors être introduits dans ces alignements de perçage 30 et 31 pour maintenir les bras 10 à une position précise et fixe. Les axes 21 sont ensuite introduits dans les perçages 20. Les entretoises 26 sont ensuite introduites entre les bossages 28 et les méplats 25 des axes 21 de part et d'autre du bras 10, chacune des entretoises 26 sous une des portions saillantes 23 de chacun des axes 21. A l'ajustement de position, on a réalisé quatre alignements comprenant chacun un perçage extérieur 29 de la virole 11, un perçage d'entretoise 27 et un perçage d'axe 24. Des boulons 33 sont finalement enfilés à travers ces alignements de perçages et serrés de manière à comprimer les entretoises 26 entre les axes 21 et la virole extérieure 11. En variante, des pions de mise en position analogues à 32 pourraient s'étendre jusque dans un autre perçage de l'axe 21 pour retenir ce dernier en place.

Le caractère symétrique du montage réduit les efforts appliqués, et avant tout aux bras 10. Toutes les pièces du raccordement sont placées à peu de distance de la virole extérieure 11, ce qui permet de les monter ou de les ajuster sans difficulté par le jeu présent entre la virole extérieure 11 et le carénage 12. Les boulons 32 sont facilement accessibles et peuvent être montés à volonté avec l'écrou à l'intérieur ou à l'extérieur de la virole extérieure 11, selon les contraintes d'encombrement ou autres qu'on peut rencontrer. Les boulons 32 sont disjoints des bras 10, de sorte que le démontage des raccordements devrait rester possible même en cas de complications, telles que des grippages d'écrou. Les axes 21 peuvent être réduits à un seul en acceptant une répartition un peu moins bonne des efforts. Les sections de la portion centrale 22 et les perçages 20 peuvent être non circulaires, quoiqu'une forme circulaire soit préférée puisqu'elle est plus facile à fabriquer tout en permettant une répartition des efforts plus régulière et mieux définie.

## Revendications

1. Agencement comprenant une virole (11) circulaire, des bras (10) essentiellement radiaux joignant la virole (11) à une autre virole (8) concentrique, et des raccordements des bras à la virole, les raccordements comprenant chacun au moins un perçage (20) traversant le bras parallèlement à la virole (11), un axe (21) traversant chacun desdits perçages (20), **caractérisé en ce que** l'axe est muni d'une paire de perçages (24) de part et d'autre du bras, et les raccordements comprennent encore une paire d'entretoises (26) disposées de part et d'autre du bras (10) entre l'axe (21) et la virole (11), des perçages (29, 27) traversant la virole et les entretoises et formant des alignements avec les perçages d'axe (24), et des boulons (33) traversant les alignements des perçages et serrant la virole, l'axe et les entretoises.

2. Agencement selon la revendication 1, **caractérisé en ce qu'**il comprend une paire des axes (21) pour chacun des raccordements, les axes de la paire étant parallèles, et quatre alignements de perçages susdits et boulons susdits.

3. Agencement selon l'une quelconque des revendications 1 ou 2, **caractérisé en ce que** le perçage (20) du bras et une portion centrale (22) de l'axe (21), engagée dans le perçage de bras, sont circulaires de section.

4. Agencement selon l'une quelconque des revendications 1 à 3, **caractérisé en ce qu'**il comprend des pions (32) de mise en position dans d'autres alignements de perçages (30, 31), qui s'étendent dans le bras (10) et la virole (11).

5. Agencement selon l'une quelconque des revendications 1 à 3, **caractérisé en ce qu'**il comprend des pions de mise en position dans d'autres alignements de perçages, qui s'étendent dans le bras et la virole et l'axe.

6. Agencement selon l'une quelconque des revendications 1 à 5, **caractérisé en ce que** la virole, qui est essentiellement conique, comprend des bossages (23) à surface intérieure plane ou cylindrique, les perçages de virole (29, 30) traversant les bossages et les entretoises (26) reposant sur la surface intérieure plane ou cylindrique.

7. Turbomachine, **caractérisée en ce qu'**elle comprend un agencement conforme à l'une quelconque des revendications précédentes.

8. Turbomachine selon la revendication 7, **caractérisée en ce que** les bras (10) sont entourés de carénages (12).

9. Turbomachine selon l'une quelconque des revendications 7 ou 8, **caractérisée en ce que** la virole, un moyeu intérieur, qui est l'autre virole (8), et les bras sont présents entre une turbine à haute pression (6) et une turbine à basse pression (7), les bras (10) traversant une veine d'écoulement (9) de gaz de combustion.

## Patentansprüche

1. Anordnung mit einem kreisförmigen Gehäuse (11), im wesentlichen radialen Streben (10), über die das Gehäuse (11) mit einem anderen konzentrischen Gehäuse (8) verbunden ist, und Verbindungen der Streben mit dem Gehäuse, wobei die Verbindungen jeweils mindestens eine Bohrung (20) aufweisen, die parallel zu dem Gehäuse (11) durch die Strebe hindurch verläuft, wobei ein Stift (21) durch jede der Bohrungen (20) verläuft, **dadurch gekennzeichnet, dass** der Stift zu beiden Seiten der Strebe mit einem Paar Bohrungen (24) versehen ist, und die Verbindungen auch ein Paar Abstandshalter (26) aufweisen, die zu beiden Seiten der Strebe (10) zwischen dem Stift (21) und dem Gehäuse (11) angeordnet sind, wobei Bohrungen (29, 27) durch das Gehäuse und die Abstandshalter hindurch verlaufen und Fluchtlinien mit den Bohrungen des Stiftes (24) bilden, und Schraubenbolzen (33) durch die Fluchtlinien der Bohrungen hindurch verlaufen und das Gehäuse, den Stift und die Abstandshalter festziehen.

2. Anordnung nach Anspruch 1, **dadurch gekennzeichnet, dass** sie ein Paar Stifte (21) für jede der Verbindungen aufweist, wobei die Stifte des Paares parallel verlaufen, und vier Fluchtlinien der Bohrungen und Schraubenbolzen.

3. Anordnung nach einem der Ansprüche 1 oder 2, **dadurch gekennzeichnet, dass** die Bohrung (20) der Strebe und ein mittlerer Abschnitt (22) des Stiftes (21), der in die Bohrung der Strebe eingreift, einen kreisförmigen Querschnitt besitzen.

4. Anordnung nach einem der Ansprüche 1 bis 3, **dadurch gekennzeichnet, dass** sie Metallstücke (32) zur Positionierung in andere Fluchtlinien der Bohrungen (30, 31) besitzt, die in der Strebe (10) und in dem Gehäuse (11) verlaufen.

5. Anordnung nach einem der Ansprüche 1 bis 3, **dadurch gekennzeichnet, dass** sie Metallstücke zur Positionierung in andere Fluchtlinien der Bohrungen besitzt, die in der Strebe und in dem Gehäuse und in dem Stift verlaufen.

6. Anordnung nach einem der Ansprüche 1 bis 5, **dadurch gekennzeichnet, dass** das im wesentlichen konische Gehäuse Vorsprünge (23) mit ebener oder zylindrischer Innenseite aufweist, wobei die Bohrungen des Gehäuses (29, 30) durch die Vorsprünge verlaufen, und die Abstandshalter (26) auf der ebenen oder zylindrischen Innenseite ruhen.

7. Triebwerk, **dadurch gekennzeichnet, dass** es eine Anordnung nach einem der vorhergehenden Ansprüche aufweist.

8. Triebwerk nach Anspruch 7, **dadurch gekennzeichnet, dass** die Streben (10) von Verkleidungen (12) umgeben sind.

9. Triebwerk nach einem der Ansprüche 7 oder 8, **dadurch gekennzeichnet, dass** das Gehäuse, eine Innennabe, die das andere Gehäuse (8) bildet, und die Streben zwischen einer Hochdruckturbine (6) und einer Niederdruckturbine (7) vorhanden sind, wobei die Streben (10) durch eine Abgasströmungsbahn (9) verlaufen.

## Claims

1. Arrangement comprising a circular sleeve (11), substantially radial arms (10) joining the sleeve (11) to another concentric sleeve (8), and connections of the arms to the sleeve, the connections each comprising at least one piercing (20) crossing the arm in parallel to the sleeve (11), an axis (21) crossing each of said piercings (20), **characterised in that** the axis is provided with a pair of piercings (24) on either side of the arm, and the connections further comprise a pair of spacers (26) arranged on either side of the arm (10) between the axis (21) and the sleeve (11), piercings (29, 27) crossing the sleeve and the spacers and forming alignments with the axis piercings (24), and bolts (33) crossing the alignments of the piercings and hugging the sleeve, the axis and the spacers.

2. Arrangement set forth in claim 1, **characterised in that** it comprises a pair of axes (21) for each of the connections, the axes of the pair being parallel, and four alignments of the aforementioned piercings and aforementioned bolts.

3. Arrangement as set forth in any of claims 1 or 2, **characterised in that** the piercing (20) of the arm and a central portion (22) of the axis (21), engaged in the arm piercing, are of circular section.

4. Arrangement as set forth in any of claims 1 to 3, **characterised in that** it comprises pins (32) for positioning in other piercing alignments (30, 31), which extend in the arm (10) and the sleeve (11).

5. Arrangement as set forth in any of claims 1 to 3, **characterised in that** it comprises positioning pins in other piercing alignments, which extend in the arm and the sleeve and the axis.

6. Arrangement as set forth in any of claims 1 to 5, **characterised in that** the sleeve, which is substantially conical, comprises bosses (23) with a planar or cylindrical interior surface, the sleeve piercings (29, 30) crossing the bosses and the spacers (26) resting on the planar or cylindrical interior surface.

7. Turbomachine, **characterised in that** it comprises an arrangement in accordance with any of the preceding claims.

8. Turbomachine set forth in claim 7, **characterised in that** the arms (10) are surrounded with fairings (12).

9. Turbomachine as set forth in any of claims 7 or 8, **characterised in that** the sleeve, an interior hub, which is the other sleeve (8), and the arms are present between a high-pressure turbine (6) and a low-pressure turbine (7), the arms (10) crossing a flow (9) of combustion gases.
